# EUROPÄISCHE PATENTSCHRIFT

(11) **EP 1 075 633 B1**
(45) Veröffentlichungstag und Bekanntmachung des Hinweises auf die Patenterteilung: **30.06.2004**
(21) Anmeldenummer: 99920811.9
(22) Anmeldetag: 28.04.1999
(51) Int. Cl.: F25D 23/06, F25D 23/00

(54) **KÄLTEGERÄT**
REFRIGERATING DEVICE
APPAREIL FRIGORIFIQUE

(30) Priorität: 28.04.1998 DE 19818995
(43) Veröffentlichungstag der Anmeldung: 14.02.2001
(73) Patentinhaber: BSH Bosch und Siemens Hausgeräte GmbH, 81739 München (DE)
(72) Erfinder: GOMOLL, Günter, D-89275 Elchingen (DE); HOWE, Michael, D-89537 Giengen (DE)
(74) Vertreter: Thoma, Lorenz
(86) Internationale Anmeldenummer: PCT/EP1999/002890
(87) Internationale Veröffentlichungsnummer: WO 1999/056070

(56) Entgegenhaltungen:
- EP-A- 0 697 277
- EP-A- 0 806 617
- DE-A- 2 020 205
- GB-A- 973 994
- JP-A- 8 042 943
- US-A- 5 669 232
- US-A- 5 712 033

## Beschreibung

Die Erfindung betrifft ein allgemein bekanntes Kältegerät mit einem wärmeisolierenden Gehäuse, innerhalb welchem wenigstens ein von einer Innenverkleidung ausgekleideter Lagerraum vorgesehen ist, welcher von einem flächenhaften, in wärmeleitendem Kontakt mit der Innenverkleidung stehenden Verdampfer gekühlt ist, welcher in der Wärmeisolation des Gehäuses angeordnet ist.

Bei Kühlgeräten ist es seit langem Stand der Technik, daß deren zum Kühlen ihres Kühlraumes dienende Verdampferplatinen in die Wärmeisolation des Kühlgerätegehäuses eingebettet sind und in wärmeleitendem Kontakt mit einer den Kühlraum des Gerätes auskleidenden Innenverkleidung stehen. Diese Art der Verdampfer, welche auch als sogenannte cold-wall-Verdampfer bezeichnet sind, haben zwar den Vorteil, daß sie nutzvolumensteigernd außerhalb des Kühlraumes angeordnet und somit dessen überwiegend glatten Wände meist leicht zu reinigen sind. Die durchaus gängige Maßnahme, die Verdampfer durch Einschäumen in den Wärmeisolationsschaum mit einzubetten, bringt bedingt durch den benetzenden Wärmeisolationsschaum jedoch mit sich, daß die Verdampferplatinen in direktem flächigen Kontakt mit dem Wärmeisolationsschaum stehen. Dies hat zur Folge, daß von der Verdampferplatine beispielsweise durch das Einspritzen des zur Kühlung dienenden Kältemittels in die Verdampferplatine mit hohen Geschwindigkeiten Geräusche ausgehen, welche die Folge von geschwindigkeitsbedingt verursachten Turbulenzen sind, weiche die Verdampferplatine zu Schwingungen anregen. Diese Schwingungen werden durch die Ankopplung des zur Wärmeisolierung verwendeten Schaumes an die Verdampferplatine an ersteren übertragen. Da der Wärmeisolationsschaum Körperschall gut leitet, werden die von der Verdampferplatine abgegebenen Strömungs- und Einspritzgeräusche durch die weitere Ankopplung des Wärmeisolationsschaumes an die äußeren Gehäuseschalen des Kühlgerätegehäuses von diesem als Luftschall abgestrahlt. Die vom Gerätegehäuse abgestrahlten Schallwellen, welche auf die zeitlich nicht konstanten Strömungs- und Einspritzgeräusche des Kältemittels in die Verdampferplatine zurückzuführen sind, wirken je nach Aufstellungsort des Kühlgerätes auf den Endverbraucher nicht nur störend, sondern können diesen hinsichtlich einer einwandfreien Funktion des Kühlgerätes in Zweifel setzen, da die Geräuschquelle für den Endverbraucher nicht lokalisierbar ist.

Der Erfindung liegt die Aufgabe zugrunde, ein Kältegerät gemäß dem Oberbegriff des Anspruches 1 mit einfachen konstruktiven Maßnahmen hinsichtlich der Schallabgabe zu verbessern.

Diese Aufgabe wird gemäß der Erfindung dadurch gelöst, daß der Verdampfer wärmeisolationsseitig zumindest abschnittsweise mit Mitteln versehen ist, durch welche eine direkte Ankopplung des Verdampfers an das Wärmeisolationsmaterial verhindert ist.

Durch die Entkopplung der Verdampferplatine von dem an sich an ihr anhaftenden Wärmeisolationsschaum ist verhindert, daß die infolge von Turbulenzen, hervorgerufen von dem mit hoher Geschwindigkeit in siedendem Zustand in die Verdampferplatine eingespritzten Kältemittel, zu Schwingungen in Form von Einspritzgeräuschen angeregte Verdampferplatine diese in Geräusche auf den als guten Leiter für Körperschall erkannten Wärmeisolationsschaum nicht übertragen kann. Letztendlich ist dadurch erreicht, daß die Einspritzgeräusche, welche bei herkömmlich innerhalb des Wärmeisolationsschaums angeordneten Verdampfern als Luftschall vom Gerätegehäuse abgestrahlt werden, in deutlich verringertem Maße als Schall am Gerätegehäuse meßbar sind.

Besonders schallreduzierend für das Kühlgerät wirken sich die den Verdampfer wärmeisolationsseitig vom Wärmeisolationsmaterial entkoppelnden Mitteln aus, wenn nach einer vorteilhaften Ausgestaltung des Gegenstandes der Erfindung vorgesehen ist, daß die Mittel schwingungsdämpfend ausgebildet sind. Vorteilhafterweise sind die schwingungsdämpfenden Mittel im Nahbereich der Einspritzstelle des Verdampfers angebracht.

Besonders sicher an dem als guten Leiter für Körperschall erkannten Wärmeisolationsschaum entkoppelt ist die Verdampferplatine, wenn nach einer weiteren bevorzugten Ausführungsform des Gegenstandes der Erfindung vorgesehen ist, daß die Mittel weitestgehend flächendeckend am Verdampfer wärmeisolationsseitig vorgesehen sind.

Nach einer weiteren bevorzugten Ausführungsform des Gegenstandes der Erfindung ist vorgesehen, daß die Mittel als folienähnlicher Werkstoff ausgebildet sind.

Hierdurch läßt sich die Verdampferplatine auf besonders einfache Art und Weise großseriengerecht mit den schalldämmenden Mitteln bei niedrigen Fertigungskosten bestücken, insbesondere dann, wenn der folienartige Werkstoff einseitig selbstklebend ausgeführt ist.

Entsprechend einer nächsten bevorzugten Ausführungsform des Gegenstandes der Erfindung ist vorgesehen, daß der folienähnliche Werkstoff biegeweich ausgeführt ist.

Durch die biegeweiche Ausführung des Werkstoffes ist sichergestellt, daß dieser besonders sicher und ohne großen Kraftaufwand der wärmeisolationsseitigen, von Kältemittelkanälen überzogenen Oberfläche der Verdampferplatine zu folgen vermag.

Als besonders kostengünstig hat sich ein folienartiger Werkstoff erwiesen, wenn nach einer nächsten vorteilhaften Ausgestaltung des Gegenstandes der Erfindung vorgesehen ist, daß der folienähnliche Werkstoff als Schwergummimatte ausgeführt ist.

Besonders leicht verarbeitbar ist ein folienartiger Werkstoff, wenn nach einer alternativen Ausführungsform des Gegenstandes der Erfindung vorgesehen ist, daß der folienähnliche Werkstoff als Bitumenfolie ausgebildet ist.

Entsprechend einer nächsten bevorzugten Ausführungsform des Gegenstandes der Erfindung ist vorgesehen, daß der folienähnliche Werkstoff die Masse des Verdampfers um wenigstens 25% erhöht.

Hierdurch ist neben der Entkopplung der Verdampferplatine von dem als guten Leiter für Körperschall erkannten Wärmeisolationsschaum zugleich eine Massenerhöhung des Verdampfers erreicht, welche eine Anregung der Verdampferplatine infolge der durch das eingespritzte Kältemittel verursachten Turbulenzen zumindest weitestgehend unterbindet, wenn nicht ganz und gar vermeidet.

Besonders sicher ist eine auf die Strömungs- und Einspritzgeräusche an der Verdampferplatine zurückzuführende Abgabe von Luftschall am Gerätegehäuse vermieden, wenn nach einer letzten bevorzugten Ausführungsform des Gegenstandes der Erfindung vorgesehen ist, daß der folienähnliche Werkstoff schallabsorbierende Eigenschaften aufweist.

Es zeigen:
- Fig. 1: in vereinfachter schematischer Darstellung einen Tischkühlschrank mit einem ***-Gefrierfach, dessen Gefrierfachverdampfer wärmeisolationsseitig mit einer seine Masse erhöhenden Dämpfungsfolie versehen ist, in Schnittdarstellung von der Seite und
- Fig. 2: ausschnittsweise den Tischkühlschrank gemäß Fig. 2 mit teilweise aufgebrochen dargestelltem Gehäuse und teilweise aufgebrochener Dämpfungsfolie, in raumbildlicher Ansicht von vome.

Fig. 1 zeigt einen vereinfacht schematisch dargestellten Tischkühlschrank 10, dessen frontseitig mit einer wärmeisolierenden Tür 11 versehenes Gehäuse 12 eine Kunststoffinnenverkleidung 13, eine dazu beabstandete Außenverkleidung 14 und einen in flüssigen Ausgangskomponenten zwischen den Vermeidungen 13 und 14 eingebrachten Wärmeisolationsschaum 15 aufweist, welcher durch seine adhäsive Wirkung an den Vermeidungen 13 und 14 anhaftet und dadurch dem wärmeisolierenden Gehäuse 12 seine Steifigkeit verleiht. Innerhalb des wärmeisolierenden Gehäuses 12 ist in dessen oberem Abschnitt ein ***-Gefrierfach 16 vorgesehen, welches durch eine wärmeisolierend ausgeführte Gefrierfachtür 17 separat verschließbar ist und welches durch eine wärmeisolierende Zwischenwand 18 an einem unterhalb dem Gefrierfach 16 angeordneten Normalkühlfach 19 wärmeisolierend getrennt ist. Das Normalkühlfach 19 ist mit in gleichmäßigen Abständen übereinander angeordneten, zur Ablage von Kühlgut dienenden Kühlgutablagen 20 versehen und von einem zu einer Verdampferplatine gehörenden, durch einen Platinenabschnitt gebildeten Verdampfer 22 gekühlt, welcher an der der Tür 11 gegenüberliegenden Rückseite des Kühlfaches 19 angeordnet ist. Der mit einer nach dem Rollbond-Verfahren hergestellten Kältemittelkanalanordnung 23 ausgestattete Verdampfer 22 ist wärmeisolationsseitig in wärmeleitendem Kontakt auf die Rückseite der Innenverkleidung 13 aufgebracht und über nicht näher bezeichnete Verbindungskanäle mit einem Querschnitt im wesentlichen U-förmig ausgebildeten Verdampfer 24 strömungstechnisch verbunden. Der aus einem zweiten Platinenabschnitt der Verdampferplatine 21 herausgeformte Verdampfer 24 weist wie der Verdampfer 22 eine nach dem Rollbond-Verfahren hergestellte Kältemittelkanalanordnung 25 auf und ist mit seiner ebenen Platinenseite wie der Verdampfer 22 in wärmeleitendem Kontakt auf die dem Wärmeisolationsschaum 15 zugewandte Außenseite der in ein Gefrierfachinnenverkleidung 13 aufgebracht. Die Kältemittelkanalanordnung 25 weist eine Kältemitteleinspritzstelle 26 auf, welche durch Prägung eines nicht näher dargestellten Drosselrohres erzeugt ist (siehe hierzu Fig. 2).

Wie insbesondere aus Fig. 2 hervorgeht, ist der Verdampfer 24 auf seiner mit den Ausprägungen für die Kältemittelkanalanordnung 25 versehenen Oberfläche mit einer zur Erhöhung seiner Masse um wenigstens 25% dienenden Mitteln versehen, welche im vorliegenden Fall als folienähnlicher Werkstoff 27 ausgebildet ist. Der folienähnliche Werkstoff 27, welcher beispielsweise durch eine Bitumenfolie oder eine Schwergummimatte gebildet sein kann, bedeckt die gesamte, den Wärmeisolationsschirm 15 zugewandte Oberfläche des Verdampfers 24 und ist biegeweich ausgeführt, wodurch die folienähnliche Matte 27 in der Lage ist, den Konturen der Kältemittelkanalanordnung 25 zu folgen. Durch die beispielsweise auf die wärmeisolationsseitige Oberfläche des Verdampfers 24 aufgeklebte folienähnliche Matte 27 ist der als guter Leiter für Körperschall erkannte Wärmeisolationsschirm 15 nicht mehr direkt mit dem Verdampfer 24 kontaktiert, so daß letzterer von dem Wärmeisolationsschaum 15 entkoppelt ist. Eine besonders intensive Entkopplung ist dann erreicht, wenn die folienähnliche Matte 27 neben den zur Gewichtserhöhung des Verdampfers 24 dienenden Eigenschaften zusätzlich schwingungsdämpfende Eigenschaften aufweist. In diesem Fall sind die Verdampferplatine in Schwingungen zu versetzen vermögenden Turbulenzen, welche durch das mit hoher Geschwindigkeit in siedendem Zustand zur Einspritzstelle 26 geförderte Kältemittel verursacht werden, nicht nur durch die infolge der Masseerhöhung deutlich schwinungssteifere Ausbildung des Verdampfers, sondern zusätzlich durch die dämpfende Wirkung der Matte 27 abgefangen. Allein durch die Entkopplung des Verdampfers 24 vom Wärmeisolationsschaum 15 durch die folienähnliche Matte 27 ist eine Übertragung der betriebsbedingt auf den Verdampfer 24 einwirkenden Erregerfrequenzen, hervorgerufen durch die sich bildenden Turbulenzen des eingespritzten Kältemittels zumindest soweit unterbunden, daß die Schallemission des Gerätes 10 erreichbar gesenkt ist.

## Patentansprüche

1. Kältegerät (10) mit einem wärmeisolierenden Gehäuse (12), Innerhalb welchem wenigstens ein von einer Innenverkleidung (13) ausgekleideter Lagerraum vorgesehen ist, welcher von einem flächenhaften, in wärmeleitenden Kontakt mit der Innenverkleidung stehenden Verdampfer (24) gekühlt ist, welcher in der Wärmeisolation (15) des Gehäuses angeordnet ist, **dadurch gekennzeichnet, daß** der Verdampfer (24) wärmeisolationsseitig zumindest abschnittsweise mit Mitteln (27) versehen ist, durch welche eine direkte Ankopplung des Verdampfers (24) an das Wärmeisolationsmaterial (15) verhindert ist.

2. Kältegerät nach Anspruch 1, **dadurch gekennzeichnet, daß** die Mittel (27) schwingungsdämpfend ausgebildet sind.

3. Kältegerät nach Anspruch 1 oder 2, **dadurch gekennzeichnet, daß** die Mittel (27) weitestgehend flächendeckend am Verdampfer (24) wärmeisolationsseitig vorgesehen sind.

4. Kältegerät nach einem der Ansprüche 1 bis 3, **dadurch gekennzeichnet, daß** die Mittel als folienähnlicher Werkstoff (27) ausgebildet sind.

5. Kältegerät nach Anspruch 4, **dadurch gekennzeichnet, daß** der folienähnliche Werkstoff (27) biegeweich ausgeführt ist.

6. Kältegerät nach einem der Ansprüche 4 und 5, **dadurch gekennzeichnet, daß** der folienähnliche Werkstoff (27) als Schwergummimatte ausgebildet ist.

7. Kältegerät nach einem der Ansprüche 4 und 5, **dadurch gekennzeichnet, daß** der folienähnliche Werkstoff (27) als Bitumenfolie ausgebildet ist.

8. Kältegerät nach einem der Ansprüche 4 bis 7, **dadurch gekennzeichnet, daß** der folienähnliche Werkstoff (27) die Masse des Verdampfers (24) um wenigstens 25% erhöht.

9. Kältegerät nach einem der Ansprüche 4 bis 8, **dadurch gekennzeichnet, daß** der folienähnliche Werkstoff (27) schallabsorbierende Eigenschaften aufweist.

## Claims

1. Refrigerating appliance (10) with a thermally insulating housing (12), within which there is provided at least one storage space, which is lined by an inner lining (13) and which is cooled by an areal evaporator (24) disposed in thermally conductive contact with the inner lining and arranged in the thermal insulation (15) of the housing, **characterised in that** the evaporator (24) is provided at the thermal insulation side at least in sections with means (27) by a direct coupling of the evaporator (24) to the thermal insulation material (15) is prevented.

2. Refrigerating appliance according to claim 1, **characterised in that** the means (27) are constructed to damp vibrations.

3. Refrigerating appliance according to claim 1 or 2, **characterised in that** the means (27) are provided at the evaporator (24) at the thermal insulation side to substantially cover the area thereof.

4. Refrigerating appliance according to one of claims 1 to 3, **characterised in that** the means are constructed as a film-like material (27).

5. Refrigerating appliance according to claim 4, **characterised in that** the film-like material (27) is constructed to be soft in bending.

6. Refrigerating appliance according to one of claims 4 and 5, **characterised in that** the film-like material (27) is constructed as a heavy rubber mat.

7. Refrigerating appliance according to one of claims 4 and 5, **characterised in that** the film-like material (27) is constructed as a bitumen film.

8. Refrigerating appliance according to one of claims 4 to 7, **characterised in that** the film-like material (27) increases the mass of the evaporator (24) by at least 25%.

9. Refrigerating appliance according to one of claims 4 to 8, **characterised in that** the film-like material (27) has sound-absorbing properties.

## Revendications

1. Appareil frigorifique (10) doté d'une carcasse thermoisolant (12) dans laquelle est prévu au moins un espace de stockage garni d'un revêtement intérieur (13) et refroidi par un évaporateur (24) planiforme en contact thermoconducteur avec le revêtement intérieur et disposé dans la thermoisolation (15) de la carcasse, **caractérisé en ce que** l'évaporateur (24) est pourvu, au moins en partie, côté thermoisolation, de moyens (27) qui empêchent un couplage direct entre l'évaporateur (24) et le matériau de thermoisolation (15).

2. Appareil frigorifique selon la revendication 1, **caractérisé en ce que** les moyens (27) sont réalisés de manière à amortir des vibrations.

3. Appareil frigorifique selon les revendications 1 ou 2, **caractérisé en ce que** les moyens (27) sont prévus pour recouvrir, pour l'essentiel, la surface de l'évaporateur (24) côté thermoisolation.

4. Appareil frigorifique selon l'une des revendications 1 à 3, **caractérisé en ce que** les moyens sont réalisés sous forme de matériau (27) de type feuille.

5. Appareil frigorifique selon la revendication 4, **caractérisé en ce que** le matériau (27) de type feuille est réalisé sous forme souple.

6. Appareil frigorifique selon l'une des revendications 4 et 5, **caractérisé en ce que** le matériau (27) de type feuille est réalisé sous forme de natte de caoutchouc lourd.

7. Appareil frigorifique selon l'une des revendications 4 et 5, **caractérisé en ce que** le matériau (27) de type feuille est réalisé sous forme de feuille bitumineuse.

8. Appareil frigorifique selon l'une des revendications 4 à 7, **caractérisé en ce que** le matériau (27) de type feuille augmente la masse de l'évaporateur (24) d'au moins 25 %.

9. Appareil frigorifique selon l'une des revendications 4 à 8, **caractérisé en ce que** le matériau (27) de type feuille présente des qualités d'absorption du son.
